# EUROPÄISCHE PATENTSCHRIFT

(11) **EP 3 603 912 B1**
(45) Veröffentlichungstag und Bekanntmachung des Hinweises auf die Patenterteilung: **24.02.2021**
(21) Anmeldenummer: 19179016.1
(22) Anmeldetag: 07.06.2019
(51) Int. Cl.: B28B 7/00

(54) **SCHALUNGSELEMENT, SCHALUNGSSYSTEM UND VERFAHREN ZUR HERSTELLUNG EINES BAUTEILS**
FORMWORK ELEMENT, FORMWORK SYSTEM AND METHOD FOR PRODUCING A COMPONENT
ÉLÉMENT DE COFFRAGE, SYSTÈME DE COFFRAGE ET PROCÉDÉ DE FABRICATION D'UN COMPOSANT

(30) Priorität: 31.07.2018 DE 102018118454
(43) Veröffentlichungstag der Anmeldung: 05.02.2020
(73) Patentinhaber: Prilhofer, Christian, 83395 Freilassing (DE)
(72) Erfinder: Prilhofer, Christian, 83395 Freilassing (DE)
(74) Vertreter: Staudt, Hans-Peter

(56) Entgegenhaltungen:
- EP-A1- 0 294 326
- EP-A2- 2 397 294
- CN-U- 206 011 406
- DE-A1- 3 147 694

## Beschreibung

Die Erfindung betrifft ein Schalungselement für ein eine Grundplatte aufweisendes Schalungssystem für Bauteile aus aushärtendem Vergussmaterial, ein Schalungssystem für Bauteile aus aushärtendem Vergussmaterial und ein Verfahren zur Herstellung eines Bauteils aus aushärtendem Vergussmaterial.

Der Begriff aushärtendes Vergussmaterial umfasst zahlreiche Werkstoffe und insbesondere Beton. Bauteile der hier in Rede stehenden Art sind insbesondere Betonfertigteile.

In der Herstellung von Betonfertigteilen ist es bekannt, Schalungselemente auf einer Grundplatte zu platzieren und auf diese Weise eine Schalungsform zu bilden, von oben flüssigen Beton in die Schalungsform einzugießen und das hergestellte Bauteil nach Aushärten des Betons zu entnehmen. Beispielhaft wird auf die WO 2011/119051 A1 verwiesen, die eine Vorrichtung und ein Verfahren zur Herstellung von Betonteilen offenbart.

Bei der Vorrichtung gemäß der WO 2011/119051 A1 sind die Schalungselemente an oder auf Schienen geführt. Dies ist insbesondere dann nachteilig, wenn Variabilität bezüglich unterschiedlicher Formen und Größen der Schalungen benötigt wird. Zur Steigerung dieser Variabilität ist es seit langem bekannt, Schalungselemente zu verwenden, die einen Magneten aufweisen. Wenn dieser Magnet in einem aktiven Zustand ist, beispielsweise dadurch, dass er, innerhalb des Schalungselements angeordnet, in Richtung der Grundplatte abgesenkt wird, dann wird das Schalungselement mittels dieses Magneten auf der Grundplatte der Schalung fixiert. Wird der Magnet in einen inaktiven Zustand versetzt, beispielsweise dadurch, dass er, innerhalb des Schalungselements angeordnet, gegenüber der Grundplatte angehoben wird, kann das Schalungselement bewegt werden. Ein derartiges Schalungselement ist beispielsweise aus der DE 299 20 866 U1 bekannt.

Schalungselemente der in Rede stehenden Art werden in der Kontur des Baufertigteiles auf der Grundplatte, einer meist zumindest teilweise ebenen Fläche, auch Schaloberfläche genannt, an entsprechenden Positionen gesetzt und fixiert, insbesondere kraftschlüssig verbunden. Dies kann durch eine Schraub-, Kleb- oder Schweißverbindung oder durch ein Vakuum erfolgen. Eine weitere Möglichkeit ist die vorstehend erläuterte Fixierung mit Hilfe von Magneten, insbesondere eines Magneten, der in dem Schalungselement integriert ist. Mit anderen Worten, die Schalungsform ist nach oben offen, die Grundplatte dient als die untere Schaloberfläche für das Bauteil und die Seitenflächen der Schalungsform werden durch die gesetzten Schalungselemente gebildet, deren Kontur somit die umlaufende Seitenkontur des Bauteils bestimmt.

Nach dem Aufbau der Schalungsform wird diese mit dem Vergussmaterial ausgegossen und nach dem Aushärten des Vergussmaterials wird das Bauteil aus der Schalungsform gehoben. Hierbei sind allerdings abhängig von der Kontur der Seitenflächen der Schalung und damit der Seitenkontur des Bauteils Einschränkungen gegeben. Ein Entnehmen des Bauteils nach oben, beispielsweise mit einem hierfür vorgesehenen Kran, ist bei gesetzter Schalung nur dann möglich, wenn die Seitenkontur keine Hinterschneidungen aufweist. Sind solche Hinterschneidungen vorhanden, beispielsweise dann, wenn an dem Bauteil an derjenigen Seite, die der nach oben offenen Seite der Schalungsform entspricht, eine Fase vorgesehen ist, die bei bestimmten Bauteilen, beispielsweise Betonfertigteilen, zum Beispiel ein typisches Maß von 10 mm x 10 mm unter 45° haben kann, dann ist ein Entnehmen des Bauteils nach der Aushärtung nach oben bei gesetzter Schalung nicht möglich. Das entsprechende Schalungselement, das die Hinterschneidung formt, muss hierzu zunächst nach außen von dem Bauteil weg abgerückt werden.

Insbesondere dann, wenn Hinterschneidungen in beiden Richtungen senkrecht zur Grundplatte gegeben sind, ist zudem eine beidseitige Nutzung eines solchen Schalungselementes, bei der beide Seiten des Schalungselements gleichzeitig als Seitenflächen benachbarter Schalungsformen dienen, ausgeschlossen, da die Hinterschneidung sowohl ein Ausheben des Werkzeugs als auch ein Abheben des Schalungselements verhindert und zudem ein Wegrücken des Schalungselements von dem Bauteil aufgrund des gegenüber angrenzenden Bauteils verhindert wird.

Insbesondere bei der industriellen Fertigung von Betonfertigteilen, einschließlich Halbfertigteilen wie Elementdecken und Doppelwänden, und Massivteilen wie Massivwänden, Sandwichwänden und Massivdecken, werden Roboter in dem Herstellungsprozess eingesetzt, auch im Zusammenhang mit dem Setzen und Versetzen von Schalungselementen. Derartige Schalungsroboter können über der Grundplattes eines Schalungssystems verfahren werden, mit Hilfe von Laserscannern Schalungselemente lokalisieren und diese von oben setzen, fixieren, die Fixierung lösen, die Schalungselemente wieder aufnehmen und später erneut setzen. Insbesondere kann auch die Aktivierung und Deaktivierung von Magneten in derartigen Schalungselementen hierbei durch den Schalungsroboter vorgenommen werden.

Im Falle der vorstehend erläuterten Hinterschneidungen, die ein Ausheben des Bauteils verhindern, ist der Einsatz eines Schalungsroboters, insbesondere in Form eines Roboterkrans, nicht möglich. Das Schalungselement wird daher bei einem Produktionsverfahren gemäß dem Stand der Technik in einem solchen Fall typischerweise zunächst von Hand aus seiner Fixierung gelöst, wobei in dem vorstehend beschriebenen Fall einer magnetischen Fixierung der Magnet zunächst manuell deaktiviert werden muss, und dann manuell seitlich von dem Bauteil weg bewegt. Erst dann kann der Schalungsroboter, beispielsweise mittels des Laserscanners, das Schalungselement suchen, in der abgerückten Stellung auffinden und aufnehmen. Dies bedeutet, dass zusätzliche menschliche Arbeitskraft für den Herstellungsprozess benötigt und dieser zudem verlangsamt und verteuert wird. Zudem besteht bei dieser manuellen Tätigkeit trotz Sicherheitseinrichtungen wie Lichtschranken und entsprechend angepassten Steuerungen der Schalungsroboter eine tendenziell erhöhte Unfallgefahr für die die manuelle Tätigkeit ausübende Person.

Ein Schalungselement gemäß dem Oberbegriff des Patentanspruchs 1 ist aus der DE 31 47 694 A1 bekannt.

Der vorliegenden Erfindung liegt die Aufgabe zugrunde, ein Schalungselement für ein eine Grundplatte aufweisendes Schalungssystem für Bauteile aus aushärtendem Vergussmaterial, ein Schalungssystem für Bauteile aus aushärtendem Vergussmaterial und ein Verfahren zur Herstellung eines Bauteils aus aushärtendem Vergussmaterial bereitzustellen, die gegenüber dem vorstehend erläuterten Stand der Technik im Hinblick auf die diesbezüglich dargelegten technischen Probleme verbessert sind.

Gelöst wird diese Aufgabe durch ein Schalungselement mit den Merkmalen des Patentanspruchs 1, ein Schalungssystem mit den Merkmalen des Patentanspruchs 6 und ein Verfahren zur Herstellung eines Bauteils gemäß Patentanspruch 7. Vorteilhafte Ausgestaltungen der Erfindung sind in den Unteransprüchen angegeben.

Es wird darauf hingewiesen, dass die in den Patentansprüchen einzeln aufgeführten Merkmale auch in beliebiger und technologisch sinnvoller Weise miteinander kombiniert werden können und somit weitere Ausgestaltungen der Erfindung aufzeigen.

Das erfindungsgemäße Schalungselement dient dazu, in einem Schalungssystem und zur Durchführung eines Verfahrens zur Herstellung eines Bauteils aus aushärtendem Vergussmaterial eingesetzt zu werden und Verwendung zu finden, wie in der Beschreibungseinleitung beschrieben wurde. Die diesbezüglichen Merkmale, soweit sie nicht, wie nachfolgend dargelegt, durch die Erfindung verändert, abgewandelt und/oder ergänzt werden, sind somit als Bestandteile der beanspruchten Erfindung anzusehen.

Insbesondere ist das erfindungsgemäße Schalungselement auf der Grundplatte eines Schalungssystems festhaltbar. Hierzu vorgesehene Befestigungsmittel können beispielsweise eine Schraub-, Kleb- oder Schweißverbindung oder eine Vorrichtung zur Erzeugung eines Vakuums aufweisen. Ein weiteres mögliches Befestigungsmittel weist mindestens einen Magneten auf, der bezüglich seiner Wirkung auf die Grundplatte aktiviert und deaktiviert werden kann, insbesondere durch Absenken und Anheben eines innerhalb des Schalungselement angeordneten Magneten.

Das erfindungsgemäße Schalungselement weist einen Schalungselement-Grundkörper auf, der mittels des mindestens einen Befestigungsmittels auf der Grundplatte festgehalten werden kann, und mindestens ein gegenüber dem Schalungselement-Grundkörper bewegbares Schalungshaut-Element. Das bewegbare Schalungshaut-Element kann mittels eines Bewegungsmittels eine Verguss-Stellung einnehmen, in der ein Verguss des aushärtenden Vergussmaterials zur Herstellung des Bauteils stattfinden kann, und eine Entnahme-Stellung, in der eine Entnahme des ausgehärteten Bauteils und/oder des Schalungselements stattfinden kann.

Das erfindungsgemäße Schalungselement ermöglicht es demnach, den Schalungselement-Grundkörper auf der Grundplatte zu platzieren und dort nicht nur für den Gussvorgang und die Zeitdauer des Aushärtens dort zu belassen, sondern auch dann, wenn seitliche Hinterschneidungen vorgesehen sind, das gegossene und ausgehärtete Bauteil freizugeben, so dass, je nach Herstellungsprozess, ein Ausheben des Bauteils und/oder ein Abheben des Schalungselements möglich ist, ohne dass letzteres zuvor verschoben werden musste. Dies beschleunigt den Herstellungsprozess, macht ihn wirtschaftlicher und schafft zusätzliche Sicherheit für die ausführenden Personen. Zudem ermöglicht das erfindungsgemäße Schalungselement die beidseitige Verwendung auch im Fall beidseitiger Hinterschneidungen, so dass mehrere Schalungsformen auf derselben Grundplatte platzsparender und wirtschaftlicher realisiert werden können.

Die Bewegungsmittel können so ausgeführt sein, dass die Bewegung des bewegbaren Schalungshaut-Elements gegenüber dem Schalungselement-Grundkörper von der Verguss-Stellung in die Entnahme-Stellung und umgekehrt vorzugsweise stufenlos erfolgt. Für die Art der Bewegung, das heißt translatorisch, rotatorisch oder eine Kombination hiervon, und die diesbezügliche konstruktive Ausführung die hierzu verwendeten Bewegungsmittel stehen dem Fachmann zahlreiche Möglichkeiten zur Verfügung, die er, insbesondere im Hinblick auf die Formgebung der Schalungshaut, mit seinem Fachwissen entsprechend auswählt.

Auch das Maß der Bewegung kann der Fachmann im Hinblick auf unter anderem die Formgebung der Schalungshaut auswählen. In einer vorteilhaften Ausführungsform der Erfindung ist die Entnahme-Stellung eine solche Stellung, in der eine Entnahme des ausgehärteten Bauteils und/oder des Schalungselements in einer Richtung senkrecht zu der Grundplatte stattfinden kann. Dies ermöglicht es dann, die Entnahme mittels eines Krans beziehungsweise eines kranähnlich ausgeführten Schalungsroboters oder Entschalroboters vorzunehmen.

Bezüglich der Art der Bewegung ist die Erfindung so beschaffen, dass das mindestens eine bewegbare Schalungshaut-Element in einer Richtung verschiebbar ist, die parallel zu der Grundplatte verläuft, wenn das Schalungselement verwendungsbereit auf der Grundplatte festgehalten ist, beispielsweise dadurch, dass die Bewegungsmittel entsprechende Teleskop-oder Scherenelemente aufweisen. Eine andere unter der Vielzahl entsprechender Möglichkeiten, die Bewegungsmittel konstruktiv auszugestalten, besteht darin, mindestens ein, vorzugsweise mehrere längsgeführte Führungsglieder vorzusehen, die von entsprechenden Stellgliedern axial so verschoben werden können, dass das mindestens eine bewegbare Schalungshaut-Element zwischen einer Verguss-Stellung und einer Entnahme-Stellung verschoben werden kann. Die Stellglieder können auf verschiedene Weisen angetrieben werden, beispielsweise mechanisch, elektrisch, hydraulisch oder pneumatisch, so dass die Bewegung des mindestens einen bewegbaren Schalungshaut-Elements je nach gewählter Antriebsart mittels Bewegungsmitteln erfolgen, die mechanisch, elektrisch, hydraulisch, pneumatisch oder eine Kombination mindestens zweier dieser Funktionsweisen angetrieben werden.

Zudem sind mindestens zwei bewegbare Schalungshaut-Elemente vorgesehen, wobei die mindestens zwei bewegbaren Schalungshaut-Elemente auf einander gegenüberliegenden Seiten des Schalungselement-Grundkörpers angeordnet sind. Die mindestens zwei bewegbaren Schalungshaut-Elemente können auch auf einer Seite des Schalungselement-Grundkörpers angeordnet sein, wobei ein einzelnes dieser bewegbaren Schalungshaut-Elemente unabhängig von dem mindestens einen weiteren bewegbaren Schalungshaut-Element auf der gleichen Seite des Schalungselement-Grundkörpers bewegbar ist. Zudem ist es möglich, auf zwei gegenüberliegenden Seiten des Schalungselement-Grundkörpers mehrere jeweils einzeln bewegbare Schalungshaut-Elemente vorzusehen.

Besonders bevorzugt ist eine Ausführungsform, bei der die Bewegungsmittel so ausgeführt sind, dass sie automatisch, das heißt ferngesteuert und/oder als Schritt in einem automatisierten Herstellungsprozess, beispielsweise in Verbindung mit den Funktionen eines Schalungsroboters, aktiviert werden können. Dies erlaubt eine besonders schnelle und wirtschaftliche Herstellung von Betonteilen.

Die Erfindung umfasst zudem ein Schalungssystem für Bauteile aus aushärtendem Vergussmaterial mit einer Grundplatte und mit mindestens einem erfindungsgemäßen Schalungselement der vorstehend erläuterten Art, wobei dieses Schalungssystem, abgesehen von der Art, Beschaffenheit und Verwendung des erfindungsgemäßen Schalungselements, im Wesentlichen dem Stand der Technik entsprechen kann, wie er einleitend erläutert wurde, insbesondere auch unter Verwendung eines Entschalroboters.

Gemäß einem weiteren Aspekt umfasst die Erfindung ein Verfahren zur Herstellung eines Bauteils aus aushärtendem Vergussmaterial unter Verwendung des vorstehend genannten erfindungsgemäßen Schalungssystems mit dem erfindungsgemäßen Schalungselement, gemäß den Merkmalen des Anspruchs 7.

In einer vorteilhaften Ausführungsform des erfindungsgemäßen Verfahrens kann das Entnehmen des Schalungselements und/oder des Bauteils mittels eines Roboters erfolgen, insbesondere mittels eines Entschalroboters, wobei dieser auch vor dem Entnehmen des Schalungselements die diesbezügliche Fixierung auf der Grundplatte lösen kann.

Die Erfindung wird nachfolgend anhand der Figuren näher erläutert. Es ist darauf hinzuweisen, dass die Figuren in schematischer Weise Ausführungsvarianten der Erfindung zeigen. In den Figuren dargestellt sind insbesondere diejenigen Merkmale, die durch die Erfindung gegenüber dem eingangs erläuterten Stand der Technik verändert, abgewandelt und/oder ergänzt werden. Weitere, an sich bekannte Merkmale eines gattungsgemäßen Schalungselements, eines gattungsgemäßen Schalungssystems und eines gattungsgemäßen Verfahrens zur Herstellung eines Bauteils aus aushärtendem Vergussmaterial, die der Fachmann durch sein Fachwissen und durch den eingangs erläuterten Stand der Technik zu ergänzen weiß, sind aus Gründen der Klarheit und Kompaktheit der Darstellung in den Figuren nicht zusätzlich gezeigt und in der nachfolgenden

Figurenbeschreibung nicht, beziehungsweise nicht im Detail, erörtert.

Die Erfindung ist nicht auf die gezeigten Ausführungsvarianten beschränkt. Insbesondere umfasst die Erfindung, soweit es technisch sinnvoll ist, beliebige Kombinationen der technischen Merkmale, die in den Ansprüchen aufgeführt oder in der Beschreibung als erfindungsrelevant beschrieben sind.

### Es zeigen:

Fig. 1 eine schematische geschnittene Darstellung eines Schalungselements gemäß einer ersten Ausführungsform der Erfindung mit zwei bewegbaren Schalungshaut-Elementen in einer Entnahmestellung,
Fig. 2 eine schematische geschnittene Darstellung des Schalungselements gemäß Fig. 1 mit den zwei bewegbaren Schalungshaut-Elementen in einer Vergussstellung,
Fig. 3 eine schematische perspektivische Darstellung eines Schalungselements mit bewegbaren Schalungshaut-Elementen in einer Entnahmestellung,
Fig. 4 eine schematische perspektivische Darstellung des Schalungselements gemäß Fig. 3 mit den bewegbaren Schalungshaut-Elementen in einer Vergussstellung,
Fig. 5 eine schematische perspektivische Darstellung des Schalungselements gemäß Fig. 3 und 4 mit einem bewegbaren Schalungshaut-Elementen in einer Vergussstellung und dem zweiten bewegbaren Schalungshaut-Elementen in einer Entnahmestellung,
Fig. 6 eine schematische perspektivische Darstellung eines Schalungselements gemäß der Erfindung einem bewegbaren Schalungshaut-Elementen in einer Vergussstellung und dem zweiten bewegbaren Schalungshaut-Elementen in einer Entnahmestellung,
Fig. 7 eine schematische geschnittene Darstellung eines Schalungselements gemäß einer Ausführungsform der Erfindung mit einen Knickhebel-Mechanismus aufweisenden Bewegungsmitteln und zwei bewegbaren Schalungshaut-Elementen in einer Entnahmestellung,
Fig. 8 eine schematische geschnittene Darstellung des Schalungselements gemäß Fig. 7 und den zwei bewegbaren Schalungshaut-Elementen in einer Vergussstellung,
Fig. 9 eine erste schematische geschnittene Darstellung eines Schalungselements gemäß einer weiteren Ausführungsform der Erfindung mit einen Kulissenantrieb aufweisenden Bewegungsmitteln und zwei bewegbaren Schalungshaut-Elementen in einer Entnahmestellung,
Fig. 10 eine zweite schematische geschnittene Darstellung des Schalungselements gemäß Fig. 9, wobei nur ein Ausschnitt dargestellt ist, dieser vergrößert ist und die Schnittebene senkrecht zu der Schnittebene gemäß Fig. 9 gewählt ist,
Fig. 11 eine erste schematische geschnittene Darstellung des Schalungselements gemäß Fig. 9 und den zwei bewegbaren Schalungshaut-Elementen in einer Vergussstellung,
Fig. 12 eine zweite schematische geschnittene Darstellung des Schalungselements gemäß Fig. 11, wobei nur ein Ausschnitt dargestellt ist, dieser vergrößert ist und die Schnittebene senkrecht zu der Schnittebene gemäß Fig. 11 gewählt ist,
Fig. 13 eine erste schematische geschnittene Darstellung eines Schalungselements gemäß einer nochmals weiteren Ausführungsform der Erfindung mit einen Zahnstangenantrieb über eine Welle mit Zahnrad (Spindel) aufweisenden Bewegungsmitteln und zwei bewegbaren Schalungshaut-Elementen in einer Entnahmestellung,
Fig. 14 eine zweite schematische geschnittene Darstellung des Schalungselements gemäß Fig. 13, wobei nur ein Ausschnitt dargestellt ist, dieser vergrößert ist und die Schnittebene senkrecht zu der Schnittebene gemäß Fig. 13 gewählt ist,
Fig. 15 eine erste schematische geschnittene Darstellung des Schalungselements gemäß Fig. 13 und den zwei bewegbaren Schalungshaut-Elementen in einer Vergussstellung, und
Fig. 16 eine zweite schematische geschnittene Darstellung des Schalungselements gemäß Fig. 15, wobei nur ein Ausschnitt dargestellt ist, dieser vergrößert ist und die Schnittebene senkrecht zu der Schnittebene gemäß Fig. 15 gewählt ist.

Fig. 1 zeigt schematisch in einer vereinfachten Schnittdarstellung ein Schalungselement 10 gemäß einer ersten Ausführungsform der Erfindung, wobei zwei bewegbare Schalungshaut-Elemente 11 sich in einer Entnahmestellung befinden. Fig. 2 entspricht grundsätzlich Fig. 1, zeigt die Ausführungsform gemäß Fig. 1 jedoch in einem Betriebszustand, in dem sich die zwei bewegbaren Schalungshaut-Elemente 11 in einer Vergussstellung befinden. Fig. 1 und Fig. 2 sind auch insofern schematisch und skizzenhaft, als Schraffuren, mit Ausnahme der gezeigten Bauteile 100, weggelassen sind. Auch eine Grundplatte 50, auf der das Schalungselement 10 aufgesetzt ist, ist nur durch einen horizontalen Strich in den Figuren 1 und 2 angedeutet.

In den Figuren 3 bis 6 sind schematisch perspektivisch Ausführungsformen des Schalungselements 10 dargestellt, wobei sich die Schalungshaut-Elemente 11 in jeweils unterschiedlichen Stellungen befinden und so ausgebildet sind, dass sie gegenüber den in den Figuren 1 und 2 dargestellten Schalungshaut-Elementen 11 zusätzlich eine in Längsrichtung verlaufende Ausbuchtung nach außen aufweisen, die bereits für sich genommen, das heißt ohne eine Ausbildung an den Rändern, die zu Fasen bei dem Bauteil 100 führt, eine Hinterschneidung bilden.

In allen Darstellungen sind die Schalungshaut-Elemente 11 so ausgebildet, dass das mit diesen geformte Bauteil 100 an seiner Oberseite und Unterseite Fasen aufweist. Typische Bauteile 100 der hier in Rede stehenden Art sind Betonfertigteile, beispielsweise Halbfertigteile wie Elementdecke und Doppelwände, und Massivteile wie Massivwände, Sandwichwände und Massivdecke. Eine typische Dimension einer Fase ist 10 mm x 10 mm unter 45°. Durch die Ausbildung der Schalungshaut-Elemente 11 so, dass eine derartige Fase an der Oberseite und der Unterseite des Bauteils 100 ausgebildet werden, besteht in beiden Richtungen senkrecht zu der Grundplatte 50 eine Hinterschneidung, die ein senkrechtes Anheben sowohl eines der Bauteile 100 in der Darstellung gemäß Fig. 2, in der sich die Schalungshaut-Elemente 11 in der Vergussstellung befinden, als auch des Schalungselements 10 nicht möglich ist.

Fig. 1 zeigt demgegenüber eine Entnahme-Stellung der Schalungshaut-Elemente 11, das heißt eine Stellung, in der ein senkrechtes Anheben sowohl eines der Bauteile 100 als auch des Schalungselements 10 möglich ist.

Sowohl in den Figuren 1 und 2 als auch in den Figuren 3 bis 6 sind schematisch Bewegungsmittel 13 dargestellt, die die Schalungshaut-Elemente 11 bewegen und in den jeweiligen Stellungen halten. Die in den Figuren angedeuteten Bewegungsmittel 13 dienen einer, bezogen auf eine horizontal ausgerichtete Grundplatte 50, horizontalen Bewegung der Schalungshaut-Elemente 11 gegenüber einem Schalungselement-Grundkörper 12 (siehe Fig. 3 bis 6). Es versteht sich, dass je nach Gegebenheit, beispielsweise der Ausgestaltung und Form der Schalungshaut-Elemente 11, die Bewegungsmittel auch so ausgeführt werden können, dass anstelle dieser rein translatorischen Bewegung auch andere Bewegungsabläufe, insbesondere auch mit rotatorischen Bewegungskomponenten wie Verschwenken, realisiert werden können.

Der in den Figuren 3 bis 6 gezeigte Schalungselement-Grundkörper 12 ist in den Figuren 1 und 2 aus Gründen der Klarheit der Darstellung nicht explizit gezeigt. Stattdessen zeigen die Figuren 1 und 2 ein Befestigungsmittel 20 in Form eines Magneten, der über ein Betätigungselement 22 innerhalb des Schalungselement-Grundkörpers 12 vertikal bewegt werden kann. In den Figuren 1 und 2 ist das Befestigungsmittel 20 in Form eines Magneten in einer abgesenkten Stellung gezeigt, in der seine Haltefunktion gegenüber der Grundplatte 50 aktiviert ist. Wird der Magnet über das Betätigungselement 22 innerhalb des Schalungselement-Grundkörpers 12 angehoben und damit in einen ausreichenden Abstand gegenüber der Grundplatte 50 gebracht, ist die Haltefunktion deaktiviert.

Die Figuren 7 bis 16 zeigen beispielhaft Möglichkeiten der konstruktiven Ausgestaltung der Bewegungsmittel. In den Figuren 7 bis 16 sind diejenigen Merkmale, die bereits in Verbindung mit den Figuren 1 bis 6 erläutert wurden, mit den gleichen Bezugszeichen versehen und werden nachfolgend nicht nochmals separat erläutert.

Bei den dargestellten Möglichkeiten gemäß den Figuren 7 bis 16 sind jeweils mechanische Führungsglieder 15 in Form von stangenförmigen Elementen verwendet, die über eine Axiallagerung 16 ein Verschieben des Schalungshaut-Elements 11 gegenüber dem Schalungselement-Grundkörper 12 bewirken können. Es versteht sich, dass dem Fachmann zahlreiche andere konstruktive und prinzipielle Möglichkeiten zur Verfügung stehen, beispielsweise Teleskop-Elemente oder Scherenkonstruktionen.

Die drei in den Figuren 7 bis 16 dargestellten beispielhaften Ausführungsformen unterscheiden sich insbesondere dadurch, wie die Verschiebebewegung in die Führungsglieder 15 eingeleitet wird.

Bei dem Beispiel gemäß den Figuren 7 und 8 wird hierzu ein Knickhebel-Mechanismus mit einem Knickhebel-Stellglied 24 und einer Hubstange 23 verwendet, deren Funktion sich für den Fachmann eindeutig und zweifelsfrei aus den gezeigten Darstellungen ergibt. Die Hubbewegung der Hubstange 23, die über das Knickhebel-Stellglied 24 eine Axialverschiebung der Führungsglieder 15 und damit ein Verschieben der Schalungshaut-Elemente 11 gegenüber dem Schalungselement-Grundkörper 12 bewirkt, kann elektrisch, beispielsweise über ein Solenoid, mechanisch, beispielsweise durch ein Hebelelement, pneumatisch, beispielsweise über Druckluftzylinder oder hydraulisch mittels entsprechender hydraulischer Stellglieder erfolgen.

Bei dem Ausführungsbeispiel gemäß den Figuren 9 bis 12 ist das Stellglied als Kulissenantrieb-Stellglied 26 ausgeführt, das über eine Drehwelle 25 angetrieben wird. Auch das Ausführungsbeispiel gemäß den Figuren 13 bis 16 verwendet als Antriebselement eine Drehwelle 25, wobei das Stellglied jedoch als Zahnstangenantrieb-Stellglied 28 ausgeführt ist. Der Antrieb der Drehwelle 25 kann wiederum je nach Ausführungsform mechanisch, elektrisch, pneumatisch oder hydraulisch oder eine diesbezügliche Kombination erfolgen.

Besonders bevorzugt ist eine Ausführungsform, bei der das Bewegungsmittel 20, unabhängig von seiner konkreten Ausführungsform, automatisch und/oder ferngesteuert angesteuert werden kann, insbesondere im Zusammenhang mit einem automatisierten Herstellungsprozess, beispielsweise in Verbindung mit den Funktionen eines Schalungsroboters. Dies ermöglicht eine besonders schnelle und wirtschaftliche Herstellung von Betonteilen.

### - Bezugszeichenliste -

- 10: Schalungselement
- 11: Schalungshaut-Element
- 12: Schalungselement-Grundkörper
- 13: Bewegungsmittel
- 15: Führungsglied
- 16: Axiallagerung
- 20: Befestigungsmittel
- 22: Betätigungselement
- 23: Hubstange
- 24: Knickhebel- Stellglied
- 25: Drehwelle
- 26: Kulissenantrieb-Stellglied
- 28: Zahnstangenantrieb-Stellglied
- 50: Grundplatte
- 100: Bauteil

## Patentansprüche

1. Schalungselement (10) für ein eine Grundplatte (50) aufweisendes Schalungssystem für Bauteile (100) aus aushärtendem Vergussmaterial, aufweisend:
mindestens ein Befestigungsmittel (20) zum Festhalten des Schalungselements (10) auf der Grundplatte (50), wobei
einen Schalungselement-Grundkörper (12), der mittels des mindestens einen Befestigungsmittels (20) auf der Grundplatte (50) festgehalten werden kann,
mindestens ein gegenüber dem Schalungselement-Grundkörper (12) bewegbares Schalungshaut-Element (11) und
Bewegungsmittel (13) zum Bewegen des mindestens einen bewegbaren Schalungshaut-Elements (11) gegenüber dem Schalungselement-Grundkörper (12);
wobei das mindestens eine bewegbare Schalungshaut-Element (11) mittels des Bewegungsmittels (13) eine Verguss-Stellung einnehmen kann, in der ein Verguss des aushärtenden Vergussmaterial zur Herstellung des Bauteils (100) stattfinden kann, und eine Entnahme-Stellung, in der eine Entnahme des ausgehärteten Bauteils (100) und/oder des Schalungselements (10) stattfinden kann,
wobei die Bewegungsmittel (13) so ausgeführt sind, dass das mindestens eine bewegbare Schalungshaut-Element (11) in einer Richtung verschiebbar ist, die parallel zu der Grundplatte (50) verläuft, wenn das Schalungselement (10) verwendungsbereit auf der Grundplatte (50) festgehalten ist,
**dadurch gekennzeichnet, dass**
mindestens zwei bewegbare Schalungshaut-Elemente (11) auf einer Seite des Schalungselement-Grundkörpers (12) angeordnet sind, wobei ein einzelnes dieser bewegbaren Schalungshaut-Elemente (11A) unabhängig von dem mindestens einen weiteren bewegbaren Schalungshaut-Element (11B) auf der gleichen Seite des Schalungselement-Grundkörpers (12) bewegbar ist.

2. Schalungselement (10) nach Anspruch 1, **dadurch gekennzeichnet, dass** die Entnahme-Stellung eine solche Stellung ist, in der eine Entnahme des ausgehärteten Bauteils (100) und/oder des Schalungselements (10) in einer Richtung senkrecht zu der Grundplatte (50) stattfinden kann.

3. Schalungselement (10) nach Anspruch 1 oder 2, **dadurch gekennzeichnet, dass** mindestens zwei bewegbare Schalungshaut-Elemente (11) vorgesehen sind, wobei die mindestens zwei bewegbaren Schalungshaut-Elemente (11) auf einander gegenüberliegenden Seiten des Schalungselement-Grundkörpers (12) angeordnet sind.

4. Schalungselement (10) nach einem der vorstehenden Ansprüche, **dadurch gekennzeichnet, dass** die Bewegungsmittel (13) zum Bewegen des mindestens einen bewegbaren Schalungshaut-Elements (11) gegenüber dem Schalungselement-Grundkörper (12) Antriebselemente aufweisen, die eine mechanische, elektrische, hydraulische, pneumatische Funktionsweise oder eine Kombination mindestens zweier dieser Funktionsweisen aufweisen.

5. Schalungselement (10) nach einem der vorstehenden Ansprüche, wobei das Befestigungsmittel (20) zum Festhalten des Schalungselements (10) auf der Grundplatte (50) einen Magneten (20) aufweist, der in einem aktivierten Zustand das Festhalten des Schalungselements (10) auf der Grundplatte (50) bewirkt, **dadurch gekennzeichnet, dass** das mindestens eine bewegbare Schalungshaut-Elemente (11) von der Verguss-Stellung in die Entnahme-Stellung bewegbar ist, wenn der Magnet (20) sich in einem aktivierten Zustand befindet.

6. Schalungssystem für Bauteile (100) aus aushärtendem Vergussmaterial mit einer Grundplatte (50) und mit mindestens einem Schalungselement (10) nach einem der vorstehenden Patentansprüche 1 bis 5.

7. Verfahren zur Herstellung eines Bauteils (100) aus aushärtendem Vergussmaterial unter Verwendung eines Schalungssystems gemäß Anspruch 6 mit mindestens einem Schalungselement (10) gemäß einem der vorstehenden Ansprüche 1 bis 5, umfassend die Schritte:
Aufbau einer Schalungsform unter Verwendung einer Grundplatte (50) und von mindestens einem einen Schalungselement-Grundkörper (12) und ein bewegbares Schalungshaut-Element (11) aufweisenden Schalungselement (10),
Fixieren des mindestens einen Schalungselements (10) auf der Grundplatte (50), wobei sich das mindestens eine gegenüber dem Schalungselement-Grundkörper (12) bewegbare Schalungshaut-Element (11) in einer Verguss-Stellung befindet,
Eingießen von flüssigem aushärtenden Vergussmaterial in die Schalungsform,
Aushärtenlassen des aushärtenden Vergussmaterial,
Bewegen des mindestens einen bewegbaren Schalungshaut-Elements (11) in die Entnahme-Stellung,
wobei das mindestens eine bewegbare Schalungshaut-Element (11) in einer Richtung verschoben wird, die parallel zu der Grundplatte (50) verläuft, wenn das Schalungselement (10) verwendungsbereit auf der Grundplatte (50) festgehalten ist, und
wobei mindestens ein einzelnes Schalungshaut-Element (11A) von mindestens zwei bewegbaren Schalungshaut-Elementen (11), angeordnet auf einer Seite des Schalungselement-Grundkörpers (12), unabhängig von mindestens einem weiteren bewegbaren Schalungshaut-Element (11B) auf der gleichen Seite des Schalungselement-Grundkörpers (12) bewegt wird, und
Entnehmen des Schalungselements (10) und/oder des Bauteils (100).

8. Verfahren nach Anspruch 7, **dadurch gekennzeichnet, dass** das Bewegen des mindestens einen bewegbaren Schalungshaut-Elements (11) und/oder das aus seiner Fixierung Lösen des Schalungselements (10) und/oder das Entnehmen des Schalungselements (10) und/oder des Bauteils (100) automatisiert, insbesondere unter Mitwirkung eines Entschalroboters erfolgt.

## Claims

1. Formwork element (10) for a formwork system for construction elements (100) of curing casting material, the formwork system comprising a base plate (50), comprising:
at least one fastening means (20) for retaining the formwork element (10) on the base plate (50),
comprising
a formwork element basic body (12) which is adapted to be retained on the base plate (50) by means of the at least one fastening means (20),
at least one formwork shell element (11) movable with respect to the formwork element basic body (12), and
moving means (13) for moving the at least one movable formwork shell element (11) with respect to the formwork element basic body (12);
wherein the at least one movable formwork shell element (11) is adapted to take a casting position by means of the moving means (13) in which a casting of the curing casting material can take place to manufacture the construction element (100), and a withdrawal position in which a withdrawal of the cured construction element (100) and/or the formwork element (10) can take place, wherein the moving means (13) is designed such that the at least one movable formwork shell element (11) is shiftable in a direction that is parallel to the base plate (50) if the formwork element (10) is retained on the base plate (50) ready to use,
**characterized in that**
at least two movable formwork shell elements (11) are arranged on one side of the formwork element basic body (12), wherein an individual one of these movable formwork shell elements (11A) is movable independent of the at least one further movable formwork shell element (11B) on the same side of the formwork element basic body (12).

2. Formwork element (10) according to claim 1, **characterized in that** the withdrawal position is such a position where a withdrawal of the cured construction element (100) and/or of the formwork element (10) can take place in a direction perpendicular to the base plate (50).

3. Formwork element (10) according to claim 1 or 2, **characterized in that** at least two movable formwork shell elements (11) are provided, wherein the at least two movable formwork shell elements (11) are arranged on opposite sides of the formwork element basic body (12).

4. Formwork element (10) according to one of the preceding claims, **characterized in that** the moving means (13) for moving the at least one movable formwork shell element (11) with respect to the formwork element basic body (12) comprises drive elements which have mechanical, electric, hydraulic, pneumatic mode of operation, or a combination of at least two of these modes of operation.

5. Formwork element (10) according to one of the preceding claims, wherein the fastening means (20) for retaining the formwork element (10) on the base plate (50) comprises a magnet (20) which causes, in an activated state, the retaining of the formwork element (10) on the base plate (50), **characterized in that** the at least one movable formwork shell element (11) is movable from the casting position to the withdrawal position if the magnet (20) is in an activated state.

6. Formwork system for construction elements (100) of curing casting material having a base plate (50) and at least one formwork element (10) according to one of the preceding patent claims 1 to 5.

7. Method for the manufacture of a construction element (100) of curing casting material using a formwork system according to claim 6 with at least one formwork element (10) according to one of the preceding claims 1 to 5, comprising the steps of:
assembling a formwork mold using a base plate (50) and at least one formwork element (10) comprising a formwork element basic body (12) and a movable formwork shell element (11),
fixing the at least one formwork element (10) on the base plate (50), wherein the at least one formwork shell element (11) movable with respect to the formwork element basic body (12) is in a casting position,
pouring in liquid curing casting material into the formwork mold,
letting the curing casting material cure,
moving the at least one movable formwork shell element (11) into the withdrawal position,
wherein the at least one movable formwork shell element (11) is shifted into a direction that is parallel to the base plate (50) when the formwork element (10) is retained on the base plate (50) ready to use, and
wherein at least one individual formwork shell element (11A) of at least two movable formwork shell elements (11), arranged on one side of the formwork element basic body (12), is moved, independent of at least one further movable formwork shell element (11B), on the same side of the formwork element basic body (12), and
withdrawing the formwork element (10) and/or the construction element (100).

8. Method according to claim 7, **characterized in that** the moving of the at least one movable formwork shell element (11) and/or the releasing of the formwork element (10) from its fixation, and/or the withdrawal of the formwork element (10) and/or the construction element (100) is/are done in an automated manner, in particular using a robot for removing the formwork.

## Revendications

1. Élément de coffrage (10) pour un système de coffrage présentant une plaque de base (50) pour des éléments de construction (100) en matériau coulé durcissable, présentant :
au moins un moyen de fixation (20) pour maintenir l'élément de coffrage (10) sur la plaque de base (50),
un corps de base d'élément de coffrage (12) pouvant être maintenu sur la plaque de base (50) à l'aide dudit au moins un moyen de fixation (20),
au moins un élément de peau de coffrage mobile (11) par rapport au corps de base d'élément de coffrage (12) et des moyens de déplacement (13) pour déplacer ledit au moins un élément de peau de coffrage mobile (11) par rapport au corps de base d'élément de coffrage (12) ;
ledit au moins un élément de peau de coffrage mobile (11) pouvant prendre, à l'aide du moyen de déplacement (13), une position de coulée dans laquelle une coulée du matériau coulé durcissable peut avoir lieu pour produire l'élément de construction (100), et une position de prélèvement dans laquelle un prélèvement de l'élément de construction durci (100) et/ou de l'élément de coffrage (10) peut avoir lieu,
les moyens de déplacement (13) étant conçus de telle sorte que ledit au moins un élément de peau de coffrage mobile (11) est déplaçable dans une direction qui est parallèle à la plaque de base (50) lorsque l'élément de coffrage (10) est maintenu sur la plaque de base (50) dans l'état prêt à l'emploi,
**caractérisé en ce**
**qu'**au moins deux éléments de peau de coffrage mobiles (11) sont disposés sur un côté du corps de base d'élément de coffrage (12), l'un de ces éléments de peau de coffrage mobiles (11A) étant mobile indépendamment dudit au moins un autre élément de peau de coffrage mobile (11B) sur le même côté du corps de base d'élément de coffrage (12).

2. Élément de coffrage (10) selon la revendication 1, **caractérisé en ce que** la position de prélèvement est une position dans laquelle un prélèvement de l'élément de construction durci (100) et/ou de l'élément de coffrage (10) peut avoir lieu dans une direction perpendiculaire à la plaque de base (50).

3. Élément de coffrage (10) selon la revendication 1 ou 2, **caractérisé en ce qu'**au moins deux éléments de peau de coffrage mobiles (11) sont prévus, lesdits au moins deux éléments de peau de coffrage mobiles (11) étant disposés sur des côtés opposés du corps de base d'élément de coffrage (12).

4. Élément de coffrage (10) selon l'une des revendications précédentes, **caractérisé en ce que** les moyens de déplacement (13) pour déplacer ledit au moins un élément de peau de coffrage mobile (11) par rapport au corps de base d'élément de coffrage (12) présentent des éléments d'entraînement qui ont un mode de fonctionnement mécanique, électrique, hydraulique, pneumatique ou une combinaison d'au moins deux de ces modes de fonctionnement.

5. Élément de coffrage (10) selon l'une des revendications précédentes, le moyen de fixation (20) pour maintenir l'élément de coffrage (10) sur la plaque de base (50) présentant un aimant (20) qui, dans un état activé, produit le maintien de l'élément de coffrage (10) sur la plaque de base (50), **caractérisé en ce que** ledit au moins un élément de peau de coffrage mobile (11) peut être déplacé de la position de coulée dans la position de prélèvement lorsque l'aimant (20) est dans un état activé.

6. Système de coffrage pour des éléments de construction (100) en matériau coulé durcissable, comprenant une plaque de base (50) et au moins un élément de coffrage (10) selon l'une des revendications 1 à 5 précédentes.

7. Procédé de fabrication d'un élément de construction (100) en matériau coulé durcissable en utilisant un système de coffrage selon la revendication 6 avec au moins un élément de coffrage (10) selon l'une des revendications 1 à 5 précédentes, comprenant les étapes suivantes :
construction d'un moule de coffrage en utilisant une plaque de base (50) et au moins un élément de coffrage (10) présentant un corps de base d'élément de coffrage (12) et un élément de peau de coffrage mobile (11),
fixation dudit au moins un élément de coffrage (10) sur la plaque de base (50), ledit au moins un élément de peau de coffrage mobile (11) par rapport au corps de base d'élément de coffrage (12) se trouvant dans une position de coulée,
coulage du matériau coulé liquide durcissable dans le moule de coffrage,
durcissement du matériau coulé,
déplacement dudit au moins un élément de peau de coffrage mobile (11) dans la position de prélèvement,
ledit au moins un élément de peau de coffrage mobile (11) étant déplacé dans une direction qui est parallèle à la plaque de base (50) lorsque l'élément de coffrage (10) est maintenu sur la plaque de base (50) dans l'état prêt à l'emploi, et
au moins un élément de peau de coffrage (11A) d'au moins deux éléments de peau de coffrage mobiles (11) disposés sur un côté du corps de base d'élément de coffrage (12) étant déplacé indépendamment d'au moins un autre élément de peau de coffrage mobile (11B) sur le même côté du corps de base d'élément de coffrage (12), et
prélèvement de l'élément de coffrage (10) et/ou de l'élément de construction (100).

8. Procédé selon la revendication 7, **caractérisé en ce que** le déplacement dudit au moins un élément de peau de coffrage mobile (11) et/ou la libération de l'élément de coffrage (10) de sa fixation et/ou le prélèvement de l'élément de coffrage (10) et/ou de l'élément de construction (100) s'effectuent de manière automatisée, en particulier à l'aide d'un robot de décoffrage.
